# FASCICULE DE BREVET EUROPEEN

(11) **EP 0 145 601 B1**
(45) Date de publication et mention de la délivrance du brevet: **04.05.1988**
(21) Numéro de dépôt: 84402539.5
(22) Date de dépôt: 10.12.1984
(51) Int. Cl.: B07B 9/02, B07B 7/01, B07B 4/02, B07B 11/06

(54) **Dispositif pour la séparation des matériaux en feuilles dans une installation de traitement de déchets**
Vorrichtung zur Trennung von Blattmaterialien in einer Anlage für Abfallaufbereitung
Device for separating sheet material in a refuse processing plant

(30) Priorité: 08.12.1983 FR 8319668
(43) Date de publication de la demande: 19.06.1985
(73) Titulaire: SOCIETE D'ENTREPRISES INDUSTRIELLES INTERNATIONALE Société Anonyme dite, F-75002 Paris (FR)
(72) Inventeur: Panaud, Jean Pierre, F-78620 L'Etang La Ville (FR); Petit, François, F-92200 Neuilly (FR); Riaux, Pierre, F-75016 Paris (FR)
(74) Mandataire: Nony, Michel

(56) Documents cités:
- DE-A- 2 522 148
- DE-A- 2 804 548
- FR-A- 2 302 148
- FR-A- 2 352 596
- US-A- 3 981 454
- US-A- 3 986 949
- US-A- 4 127 476
- US-A- 4 361 290

## Description

La présente invention concerne un dispositif pour la séparation des matériaux en feuilles dans une installation de déchets et plus particulièrement un tel dispositif tel que visé au préambule de la revendication 1.

Il est connu de réaliser de l'humus à partir de déchets, par exemple à partir d'ordures ménagères. On sait toutefois que seuls participent à la formation d'humus les matériaux fermentescibles alors que les matériaux non ou peu fermentescibles tels que sacs en plastique, chiffons, papiers, cartons etc... peuvent au contraire être avantageusement utilisés comme combustibles.

La présente invention vise à fournir un dispositif pour la séparation des matériaux en feuilles qui constituent dans les déchets, et plus particulièrement dans les déchets urbains, une part essentielle des matériaux non ferreux et non fermentescibles.

Un dispositif du type rappelé ci-dessus est connu par le document FR-A-2302148. Dans ce dispositif les moyens de séparation et les moyens d'arrêt pour les matériaux en feuilles sont disposés dans une même chambre à la partie inférieure de laquelle sont disposés deux transporteurs à vis, l'un pour les parties légères, et l'autre pour les parties lourdes. Du fait de la réunion dans une même chambre des moyens de séparation et des moyens d'arrêt, le résultat obtenu n'est pas totalement satisfaisant.

Il est également connu par le document US-A-3986949 de déverser des déchets dans une gaine où est formé un courant d'air ascendant pour séparer des matériaux de densité différente. Un tel dispositif, ne comportant pas de moyens d'arrêt, est mal adapté au traitement de déchets comportant d'une part des matériaux en feuilles et d'autre part d'autres matériaux de faible densité mais d'une autre forme.

Dans le but de pallier ces inconvénients la présente invention propose un dispositif tel que décrit ci-dessus et présentant les caractéristiques de la partie caractérisante de la revendication 1.

Les matériaux en feuilles qui d'une part sont légers, et d'autre part présentent une surface importante sont ainsi conduits par l'écoulement ascendant à la partie supérieure de la gaine où ils sont entraînés par l'écoulement transversal dans le premier conduit pour leur traitement ultérieur.

Ladite première gaine peut être par exemple la gaine d'alimentation d'un premier broyeur. Dans le cas d'un broyeur à marteau, celui-ci peut participer lui-même, par sa rotation, à la formation de l'écoulement d'air ascendant.

Avantageusement, ladite première gaine forme un venturi en dessous de la zone dans laquelle débouche ledit premier conduit, ce qui a pour effet de provoquer une accélération de l'écoulement d'air ascendant.

Dans un mode de réalisation particulier de l'invention, la surface dudit premier conduit est inclinée vers le haut en direction de l'intérieur de la gaine dans sa zone adjacente à ladite gaine.

Cette disposition a pour but d'empêcher que des matériaux lourds, projetés par exemple par le choc des marteaux du broyeur, ne s'engagent dans le premier conduit. De tels matériaux lourds frappent en effet la surface inclinée, et sont ainsi renvoyés dans la gaine où ils retombent vers le bas.

La surface inférieure dudit premier conduit peut par contre être inclinée vers le bas en direction de l'intérieur de la gaine dans sa zone adjacente à ladite gaine.

Cette mesure a également pour but d'empêcher la pénétration dans le premier conduit de produits lourds puisque ceux-ci seraient amenés en glissant sur la surface inférieure de ce premier conduit à retomber dans la gaine.

Lesdits moyens pour arrêter les matériaux en feuilles comprennent de préférence un organe de réception tel qu'une grille ou une toile métallique disposé dans un plan transversal à l'écoulement d'air à l'extrémité dudit premier conduit et mobile dans ce plan de la position où il se trouve en travers dudit écoulement à des positions où il est à l'écart de cet écoulement.

Ainsi les matériaux en feuilles sont, à la sortie du premier conduit, plaqués contre la grille de réception qui se trouve en travers de l'écoulement d'air puis sont amenés par le mouvement de cette grille en dehors de l'écoulement en un point où ils se détachent d'eux-mêmes de la grille.

Selon un autre aspect de l'invention, celle-ci a également pour objet un dispositif pour la séparation des matériaux en feuilles dans une installation de traitement des déchets, caractérisé par le fait qu'il comporte un premier conduit, des moyens pour entraîner dans ce premier conduit un écoulement d'air chargé desdits matériaux en feuilles, et un organe de réception tel qu'une grille ou une toile métallique disposé dans un plan transversal à l'écoulement d'air à l'extrémité dudit premier conduit et mobile dans ce plan de la position où il se trouve en travers dudit écoulement à des positions où il est à l'écart de cet écoulement.

Dans tous les cas, ledit organe de réception est de préférence constitué par l'un des brins d'un tapis de grilles tournant devant l'extrémité dudit premier conduit.

Dans un mode de réalisation particulier de l'invention, ledit organe de réception est sensiblement vertical et est agencé pour se déplacer vers le bas de la position où il se trouve en travers dudit écoulement aux positions où il est à l'écart de cet écoulement.

Ainsi les matériaux en feuilles qui sont plaqués contre la grille sont entraînés vers le bas puis tombent de la grille lorsque la portion de grille sur laquelle où ils se trouvent est amenée en dehors de l'écoulement d'air.

Un caisson de collecte d'air peut être disposé derrière ledit organe de réception, ledit caisson présentant une première ouverture sensiblement en vis-à-vis de ladite extrémité du premier conduit.

Ce caisson peut également présenter une deuxième ouverture à laquelle est relié un deuxième conduit pour l'évacuation de l'air débarrassé desdits matériaux en feuilles.

Dans un mode de réalisation particulier de l'invention, ledit organe de réception est disposé à l'intérieur d'une deuxième gaine sensiblement verticale, cette deuxième gaine constituant la gaine d'alimentation d'un deuxième broyeur.

Ainsi les matériaux en feuilles qui ont été récupérés peuvent être broyés afin d'être ultérieurement traités, par exemple pour être transformés en granulés combustibles.

On décrira maintenant à titre d'exemple non limitatif un mode de réalisation particulier de l'invention en référence aux dessins schématiques annexés dans lesquels :
- La figure 1 est une vue en perspective d'un dispositif selon l'invention,
- La figure 2 est une vue à plus grande échelle du caisson de collecte d'air représenté à la figure 1 et.
- La figure 3 est une vue en coupe selon la ligne 111.111 de la figure 1.

Le dispositif représenté au dessin comporte d'une manière générale un ensemble d'alimentation 1 de déchets, par exemple de déchets urbains, un ensemble 2 de séparation des matériaux en feuilles et de broyage des autres matériaux, un ensemble 3 de récupération et de broyage des matériaux en feuilles, et un ensemble 4 de dépoussiérage et de recyclage de l'air.

L'ensemble 1 comporte un transporteur à bande 5 dont l'extrémité supérieure est disposée au-dessus d'un tapis sans fin 6 à écailles métalliques muni de lames 7 pour l'ouverture des sacs en plastique généralement utilisés pour la collecte des déchets urbains. Le tapis sans fin 6 amène les déchets à une ouverture 8 formée dans une des parois verticales d'une gaine d'alimentation verticale 9 d'un broyeur à marteau 10. Une plaque de butée 11, dont la hauteur est réglable à l'aide d'un organe 12 tel qu'une vis et dont la partie inférieure est également munie de lames d'ouverture 13, est disposée à l'entrée de l'orifice 8 au-dessus de l'extrémité du tapis 6.

Ainsi les déchets sont amenés sur ce tapis 6 où les sacs en plastique sont ouverts à l'aide des lames 7 et 13, après quoi les déchets sont déversés dans la gaine 9 où les matériaux lourds tombent vers le broyeur 10.

Un ventilateur 14 a son conduit de sortie 15 qui débouche dans la gaine 9 orienté vers le haut. Le ventilateur 14 crée dans la gaine 9 un courant d'air ascendant qui entraîne les matériaux légers, et plus particulièrement les matériaux en feuilles, vers le haut.

Un premier conduit d'aspiration 16 débouche à la partie supérieure de la gaine 9 par un orifice 17 (figure 3).

Un venturi 18 réalisé par exemple à l'aide de cornières ou de tôles pliées forme un étranglement dans la gaine 9 entre l'orifice d'alimentation 8 et l'orifice 17 du conduit 16. Ce venturi 18 a pour effet d'accélérer l'écoulement d'air ascendant qui entraîne les matériaux en feuilles.

Le conduit 16 comporte dans sa zone adjacente à la gaine 9 une surface supérieure 19a inclinée vers le haut en direction de la gaine 9 et une surface inférieure 19b inclinée vers le bas. Ainsi des produits lourds qui seraient projetés dans la partie supérieure de la gaine 9 par l'action du broyeur 10 ne pourraient être entraînés dans le conduit 16 puisqu'ils frapperaient la surface 19a qui les renverrait soit directement dans la gaine 9 soit sur la surface inférieure 19b d'où ils glisseraient dans la gaine 9 comme cela est représenté par la flèche 20.

Le conduit 16 a son autre extrémité qui pénètre dans une deuxième gaine verticale 21 d'alimentation d'un deuxième broyeur 35.

Entre ces deux gaines, le conduit 16 présente une forme de venturi afin d'accélérer l'écoulement.

A l'intérieur de la gaine 21 et en face de l'extrémité du conduit 16 est disposé un tapis sans fin 22 réalisé sous forme d'une grille et enroulé sur deux rouleaux 23 dont l'un est moteur pour entraîner la grille 22 dans un mouvement de rotation. Dans ce mouvement, le brin du tapis 22 qui reçoit l'écoulement d'air provenant du conduit 16 se déplace vers le bas. Le pas de la grille 22 peut par exemple être de l'ordre de quelques centimètres et sa vitesse d'avancement de l'ordre de 2 mètres par seconde.

Un caisson 24 de collecte d'air est disposé dans la gaine 21 entre les deux brins de la grille 22. Pour plus de clarté, cette grille 22 n'a pas été représentée sur la figure 2 qui montre en détail le caisson 24.

Ce caisson comporte une ouverture 25 située en vis-à-vis de l'ouverture 26 de l'extrémité du conduit 16, de l'autre côté de la grille 22 qui passe donc entre les ouvertures 25 et 26.

Le caisson 24 possède dans une de ses faces verticales adjacentes à la face dans laquelle est formée l'ouverture 25, une autre ouverture raccordée à un deuxième conduit 27. Ainsi, l'écoulement d'air chargé de matériaux en feuilles qui arrive par le conduit 16, pénètre dans le caisson 24 après être déchargé de ses matériaux en feuilles sur la grille 22 puis ressort du caisson 24 par le deuxième conduit 27. Les matériaux en feuilles qui sont plaqués contre la grille dans la zone de l'ouverture 25 sont entraînés vers le bas par le mouvement de cette grille puis s'en détachent lorsque la portion de la grille sur laquelle ils sont plaqués sort de l'écoulement d'air. Ces matériaux en feuilles tombent alors dans la gaine 21 jusqu'au broyeur 35 où ils sont déchiquetés.

Le conduit 27 débouche de façon connue dans un cyclone 28 d'où il ressort par le conduit axial 29 après avoir été dépoussiéré. Les poussières sont récupérées au bas du cyclone 28 au niveau de la vanne 30.

L'air dépoussiéré est alors accéléré par un ventilateur 31 entraîné par un moteur 32 pour être renvoyé dans un troisième conduit 33 qui débouche à la partie supérieure de la gaine 9 par un orifice 34 situé sensiblement en face de l'orifice 17 du conduit 16.

On conçoit donc que, grâce au dispositif de l'invention, on récupère à la sortie du broyeur 10 les produits fermentescibles susceptibles de former de l'humus, à la sortie du broyeur 35 les produits non ou peu fermentescibles se présentant sous forme de feuilles telles que les matières plastiques, les papiers, les tissus, les cartons etc... à l'aide desquels on peut ensuite réaliser des granulés combustibles, et les poussières à la base du cyclone 28.

Les matériaux en feuilles sont séparés des matériaux fermentescibles au niveau de la gaine 9 où ils sont entraînés vers le haut par le courant d'air ascendant provoqué par le ventilateur 14. Ils sont ensuite pris en charge par le courant d'air transversal provenant de l'orifice 34 du conduit 33 et se dirigeant vers l'orifice 17 du conduit 16 pour être amenés vers la grille de réception 22 qui permet leur récupération.

## Revendications

1. Dispositif pour la séparation des matériaux en feuilles dans une installation de traitement de déchets, comportant des moyens de séparation, des moyens d'arrêt pour les matériaux en feuilles, un cyclone (28), un deuxième conduit (27) entre lesdits moyens d'arrêt et le cyclone, un troisième conduit entre le cyclone et les moyens de séparation, et un ventilateur (31) pour assurer un circuit d'air formé entre les moyens de séparation, les moyens d'arrêt, le cyclone, et de nouveau les moyens de séparation, à travers lesdits deuxième et troisième conduits, caractérisé par le fait que lesdits moyens de séparation comprennent une première gaine (9) sensiblement verticale et des moyens (10, 14) pour provoquer dans cette première gaine un écoulement d'air ascendant, que ledit dispositif comprend un premier conduit (16) présentant une forme de venturi entre ladite première gaine et lesdits moyens d'arrêt pour fermer ledit circuit d'air, et que lesdits premier et troisième conduits débouchent sensiblement en vis-à-vis à la partie supérieure de ladite première gaine pour y provoquer un écoulement d'air transversal.

2. Dispositif selon la revendication 1, caractérisé par le fait que ladite première gaine forme un venturi (18) en dessous de la zone dans laquelle débouche ledit premier conduit.

3. Dispositif selon l'une quelconque des revendications 1 ou 2, caractérisé par le fait que la surface supérieure (19a) dudit premier conduit est inclinée vers le haut en direction de l'intérieur de la gaine, dans sa zone adjacente à ladite gaine.

4. Dispositif selon l'une quelconque des revendications 1 à 3, caractérisé par le fait que la surface inférieure (19b) dudit premier conduit est inclinée vers le bas en direction de l'intérieur de la gaine, dans sa zone adjacente à ladite gaine.

5. Dispositif selon l'une quelconque des revendications 1 à 4, caractérisé par le fait que lesdits moyens d'arrêt comprennent un organe de réception (22) disposé dans un plan transversal à l'écoulement d'air à l'extrémité dudit premier conduit et mobile dans ce plan de la position où il se trouve en travers dudit écoulement à des positions où il est à l'écart de cet écoulement.

6. Dispositif selon la revendication 5, caractérisé par le fait que ledit organe de réception est constitué par l'un des brins d'un tapis de grilles tournant devant l'extrémité dudit premier conduit.

7. Dispositif selon l'une quelconque des revendications 5 ou 6, caractérisé par le fait que ledit organe de réception est sensiblement vertical et est agencé pour se déplacer vers le bas de la position où il se trouve en travers dudit écoulement aux positions où il est à l'écart de cet écoulement.

8. Dispositif selon l'une quelconque des revendications 5 à 7, caractérisé par le fait qu'un caisson de collecte d'air (24) est disposé derrière ledit organe de réception, ledit caisson présentant une première ouverture (25) sensiblement en vis-à-vis de ladite extrémité du premier conduit.

9. Dispositif selon la revendication 8, caractérisé par le fait que ledit caisson présente une deuxième ouverture à laquelle est relié le deuxième conduit (27) pour l'évacuation de l'air débarrassé desdits matériaux en feuilles.

10. Dispositif selon l'une quelconque des revendications 5 à 9, caractérisé par le fait que ledit organe de réception est disposé à l'intérieur d'une deuxième gaine sensiblement verticale (21), cette deuxième gaine constituant la gaine d'alimentation d'un deuxième broyeur (35).

## Claims

1. A device for separation of sheet material in an apparatus for treatment of refuse, comprising separation means, stop means for the sheet materials, a cyclone (28), a second duct (27) between said stop means and the cyclone, a third duct between the cyclone and the separation means, and a blower (31) for ensuring a flow of air in a circuit formed between the separation means, the stop means, the cyclone, and back to the separation means, through said second and third ducts, characterised in that said separation means comprises a first passage (9), substantially vertical, and means (10, 14) for causing in this first passage an ascending flow of air, in that said device comprises a first duct (16) of venturi shape between said first passage and said stop means to close said air circuit, and in that said first and third ducts open substantially opposite each other on to the upper part of said first passage to cause a transverse flow of air.

2. A device according to claim 1, characterised in that said first passage forms a venturi (18) below the zone into which said first duct opens.

3. A device according to claim 1 or 2, characterised in that the upper surface (19a) of said first duct is inclined upwardly in the direction of the interior of the passage, in its zone adjacent said passage.

4. A device according to any one of claims 1 to 3, characterised in that the lower surface (19b) of said first duct is inclined downwardly in the direction of the interior of the passage, in its zone adjacent said passage.

5. A device according to any one of claims 1 to 4, characterised in that said stop means comprise a receiving member (22) arranged in a plane transverse to the flow of air at the end of said first duct and movable in this plane from a position in which it is across said flow to positions in which it is separated from the flow.

6. A device according to claim 5, characterised in that said receiving member comprises one of the sides of an endless belt forming a grid moving in front of the end of said first duct.

7. A device according to claim 5 or 6, characterised in that said receiving member is substantially vertical and arranged to move downwardly from the position in which it is across said flow to the positions in which it is separated from the flow.

8. A device according to any one of claims 5 to 7, characterised in that an air-collecting enclosure (24) is arranged behind said receiving member, said enclosure having a first opening (25) substantially opposite said end of the first duct.

9. A device according to claim 8, characterised in that said enclosure has a second opening to which the second duct (27) is connected for evacuation of air removed from said sheet materials.

10. A device according to any one of claims 5 to 9, characterised in that said receiving member is arranged inside a second substantially vertical passage (21), the second passage forming the feed passage for a second crusher (35).

## Patentansprüche

1. Vorrichtung zur Trennung von Blattmaterialien in einer Anlage zur Abfallaufbereitung, umfassend eine Trenneinrichtung, eine Abfangeinrichtung für die Blattmaterialien, einen Zyklon (28), eine zweite Leitung (27) zwischen der Abfangeinrichtung und dem Zyklon, eine dritte Leitung zwischen dem Zyklon und der Trenneinrichtung sowie ein Gebläse (31) zur Gewährleistung eines Luftkreislaufs zwischen der Trenneinrichtung, der Abfangeinrichtung, dem Zyklon und wieder der Trenneinrichtung durch die zweite und die dritte Leitung, dadurch gekennzeichnet, daß die Trenneinrichtung einen im wesentlichen senkrechten ersten Schacht (9) sowie eine Einrichtung (10, 14) aufweist, die in dem ersten Schacht eine

aufsteigende Luftströmung hervorruft, daß die Vorrichtung eine erste Leitung (16) in Form eines Venturirohrs zwischen dem ersten Schacht und der Abfangeinrichtung umfasst, die den Luftkreislauf schließt, und daß die erste und die dritte Leitung im oberen Bereich des ersten Schachts im wesentlichen einander gegenüber münden, um dort eine transversale Luftströmung hervorzurufen.

2. Vorrichtung nach Anspruch 1, dadurch gekennzeichnet, daß der erste Schacht unter der Zone, in der die erste Leitung mündet, ein Venturirohr (18) bildet.

3. Vorrichtung nach Anspruch 1 oder 2, dadurch gekennzeichnet, daß die obere Fläche (19a) der ersten Leitung in ihrer dem Schacht benachbarten Zone in Richtung auf das Innere dieses Schachtes zu nach oben geneigt ist.

4. Vorrichtung nach einem der Ansprüche 1 bis 3, dadurch gekennzeichnet, daß die untere Fläche (19b) der ersten Leitung in ihrer dem Schacht benachbarten Zone in Richtung auf das Innere dieses Schachtes zu nach unten geneigt ist.

5. Vorrichtung nach einem der Ansprüche 1 bis 4, dadurch gekennzeichnet, daß die Abfangeinrichtung ein Aufnahmeorgan (22) aufweist, das in einer zur Luftströmung am Ende der ersten Leitung quer verlaufenden Ebene angeordnet und in dieser Ebene aus der Stellung, in der es sich quer zu der Strömung befindet, in Stellungen bewegbar ist, in denen es die Strömung freigibt.

6. Vorrichtung nach Anspruch 5, dadurch gekennzeichnet, daß das Aufnahmeorgan von einem der Trümer eines vor dem Ende der ersten Leitung laufenden Gitterbandes gebildet ist.

7. Vorrichtung nach Anspruch 5 oder 6, dadurch gekennzeichnet, daß das Aufnahmeorgan im wesentlichen senkrecht steht und aus der Stellung, in der es sich quer zu der Strömung befindet, in die Stellungen, in denen es die Strömung freigibt, nach unten bewegbar ist.

8. Vorrichtung nach einem der Ansprüche 5 bis 7, dadurch gekennzeichnet, daß hinter dem Aufnahmeorgan ein Luftsammelkasten (24) angeordnet ist, der im wesentlichen gegenüber dem gennanten Ende der ersten Leitung eine erste Öffnung (25) aufweist.

9. Vorrichtung nach Anspruch 8, dadurch gekennzeichnet, daß der Kasten eine zweite Öffnung aufweist, an die die zweite Leitung (27) zur Abführung der von den Blattmaterialien befreiten Luft angeschlossen ist.

10. Vorrichtung nach einem der Ansprüche 5 bis 9, dadurch gekennzeichnet, daß das Aufnahmeorgan im Inneren eines im wesentlichen senkrechten zweiten Schachtes (21) angeordnet ist, der einen Zuführschacht zu einem zweiten Zerkleinerungswerk (25) bildet.
